# EUROPÄISCHE PATENTSCHRIFT

(11) **EP 1 919 641 B1**
(45) Veröffentlichungstag und Bekanntmachung des Hinweises auf die Patenterteilung: **24.12.2008**
(21) Anmeldenummer: 07727217.7
(22) Anmeldetag: 22.03.2007
(51) Int. Cl.: B21D 43/09, B21D 28/26, B26D 7/06, B26F 1/42

(54) **STANZVORRICHTUNG MIT ZUFÜHREINRICHTUNG**
STAMPING APPARATUS WITH FEED DEVICE
DISPOSITIF D'ESTAMPAGE DOTE D'UN SYSTEME D'AMENEE

(30) Priorität: 29.03.2006 DE 102006014454
(43) Veröffentlichungstag der Anmeldung: 14.05.2008
(73) Patentinhaber: Hoffmann, Frank, 25451 Quickborn (DE)
(72) Erfinder: Hoffmann, Frank, 25451 Quickborn (DE)
(74) Vertreter: Hanewinkel, Lorenz
(86) Internationale Anmeldenummer: PCT/EP2007/052741
(87) Internationale Veröffentlichungsnummer: WO 2007/113120

(56) Entgegenhaltungen:
- EP-A2- 0 917 918
- EP-B2- 0 616 861
- WO-A-03/037543
- DE-U1- 29 623 908

## Beschreibung

Die Erfindung betrifft eine Vorrichtung zum Stanzpressen von Dosendeckeln oder dgl., mit einer auf einem Gestell getragenen, kontinuierlich repetierend vertikal betätigten Stanzpresswerkzeuge tragenden Brücke mit einer unter diesen Blechtafeln jeweils bei geöffneten Werkzeugen schrittweise hindurchtransportierenden Längsfördervorrichtung und mit einer die sich jeweils längs bewegende oder bewegte Blechtafel beschränkt seitlich versetzende Querfördervorrichtung sowie ein Verfahren zu deren Steuerung.

Eine derartige Vorrichtung ist aus der DE 296 23 908 U1 bekannt. Diese Vorrichtung dient zur flächenmäßig weitgehenden Ausnutzung einer Blechtafel durch deren Längs- und/oder Quertransport in rastermäßig verteilte Positionen, in denen jeweils mindestens ein feststehendes, kontinuierlich auf- und abbewegtes Stanzwerkzeug einen Stanzvorgang durchführt. Die Förderung der Blechtafel erfolgt durch Ergreifen einer Blechtafelhinterkante mit Greifzangen, die an einem Kreuzschlitten angebracht sind, der auf einem Längsschlitten in der Einzugs- und Ausförderrichtung gesteuert verfahrbar ist. Eine zweite Greifzangen-Kreuzschlitten- und Längsschlittenanordnung, die höhenmäßig gegenüber der ersten versetzt ist, übernimmt wechselweise mit der ersten den Vorschub dicht aufeinander folgend zu bearbeitender Blechplatten, so dass die Stanze beim Plattenwechsel keine Leerhübe ausführt. Die jeweils nach dem Loslassen der komplett leer gestanzten Blechtafel freie Förderanordnung läuft während des Vorschubes der anderen in die Abzugsstellung zurück. Die Fördergenauigkeit gestattet es, die Stanzungen in geraden oder vorzugsweise schräg laufenden Reihen mit Millimeter großen Abständen und entsprechend randgenau auszuführen, so dass äußerst geringer Verschnitt verbleibt. Die Blechtafeln sind häufig so dünn, dass sie leer gestanzt nur eine sehr geringe Stabilität aufweisen. Die bekannte Vorrichtung weist eine große Bautiefe auf, da sie in der Durchlaufrichtung mindestens zwei Blechplatten aufnehmen muss.

Weiterhin ist aus der EP 0 616 861 B2 eine Stanzvorrichtung mit einem doppelreihigen Werkzeug bekannt, bei dem in zwei zueinander versetzt bestückten Reihen Stanzwerkzeuge angeordnet sind und die einen Förderbandtransporteur für Blechtafeln aufweist, wobei in der Transportrichtung an der Vorder- und der Hinterkante der Tafeln Mitnehmer vorgesehen sind und eine weitere Vorschubeinrichtung mit seitlich angreifenden Zangen jeweils eine gerade zu stanzende Blechtafel vorschiebt. Die sehr aufwendige Vollbestückung, die zudem eine sehr stabile Tragbrücke erfordert, um die Stanzkräfte aufzunehmen, erübrigt eine Querförderung der Blechtafeln.

Weiterhin ist aus der DE 34 37 642 C2 eine Stanzvorrichtung bekannt, die zwei Längs-Querförderer mit Greifzangen umfasst, die jeweils mit zwei Zangen an einer der Blechtafelseiten angreifen. Die Längsförderer reichen um die Länge einer Blechtafel über die Stanzstation hinaus und dienen somit auch der Abförderung der gitterartig leer gestanzten Blechtafel. Somit erstrecken sich die Längsförderer über mindestens drei Blechtafellängen.

Es ist Aufgabe der Erfindung, die eingangs bezeichnete Stanz- und Zuführvorrichtung so zu vereinfachen, dass die kürzer ist und weniger Transporteure und Antriebsmittel umfasst.

Die Lösung besteht darin, dass bei einer gattungsgemäßen Vorrichtung jeweils zu- und abführseitig etwa symmetrisch der Werkzeuge nahe vor und hinter diesen stationär jeweils eine getrennt steuerbare Querfordervorrichtung angeordnet sind, die jeweils ein Antriebswalzenpaar als die Längsfördervorrichtung trägt, das die Blechtafel klemmend gesteuert fördert oder gelöst gesteuert freigibt.

Vorteilhafte Ausgestaltungen und Betriebsverfahren sind in den Unteransprüchen angegeben.

Die beiden Antriebswalzen, die sich jeweils über eine maximale Blechtafelbreite erstrecken, sind jeweils auf einem quer liegenden Schlittenförderer verfahrbar, so dass eine jeweils zwischen mindestens einem Walzenpaar eingeklemmte Blechtafel von diesem in der Durchförderrichtung und mit dem Schlittenförderer quer positionierbar ist, so dass mit nur einem oder mehreren Stanzwerkzeugen alle Stanzpositionen ansteuerbar sind, wie es ein völliges Leerstanzen erfordert. Sowohl die Walzen als auch die Querförderer sind entsprechend mit genau positionierenden Motoren angesteuert.

Vorzugsweise ist jeder Schlitten mit einem Spindelantrieb zu einem stationär an einem Grundgestell montierten Antriebsmotor verbunden, jedoch können auch andere Linearpositionierungssysteme vorgesehen werden.

Auch der Walzenantriebsmotor ist vorteilhaft gestellfest montiert und über eine Antriebswelle mit einem darauf verschieblichen Koppelelement zur Walze verbunden.

Die Förderwalzenpaare haben jeweils eine im Abstand verstellbare Walze, so dass die Walzen in der einen Verstellung einen weiten Spalt aufweisen, durch den ein Stanzblech frei verschiebbar ist, und in der anderen Einstellung so zusammengepresst sind, dass ein zwischenliegendes Blech exakt mitgenommen wird, wenn die angetriebene Walze sich dreht. Die Lagerung der verstellbaren Andruckwalze ist beispielsweise in Bolzen-Buchse-Führungen oder in Schwenkhebeln am Schlitten gehalten Je ein Pneumatikzylinder und eine Gegenfeder erbringen die Kraft zum Öffnen und Schließen der Walzen an beiden endseitigen Lagern.

Weiterhin sind vorteilhaft ein- oder beidseitig jedes Walzenpaares Niederhalterleisten auf dem Schlitten angeordnet, die vorzugsweise elektromagnetisch gegen eine Gegenfeder angehoben bzw. aufgedrückt werden. Durch das Schließen des Niederhalters wird das Blech neben der Stanze beruhigt und festgehalten, so dass es sich beim Stanzen oder bei einer ausschließlichen Querförderung nicht in der Walze verziehen kann. Während eines Durchförderns einer Blechtafel durch eines der Walzenpaare sind dessen Niederhalter angehoben, um die Blechtafel frei passieren zu lassen.

Die exakte Ausrichtung einer Blechkante zu der dazu senkrechten Förderrichtungen wird durch Positionssensoren, die optisch, elektromagnetisch oder mechanisch arbeiten, überwacht. Die Sensorsignale dienen einer Steuervorrichtung zu einer korrigierenden Ansteuerung der Fördermotoren sowie der Andruckmittel und Niederhalter.

Da die Förderwalzen eine gewisse Elastizität aufweisen, ändert sich ihr Förderdurchmesser abhängig von der Andruckkraft, so dass eine nur einseitig angedrückte Walze ein Drehmoment auf das Blech ausübt, das zu dessen Ausrichtung führt, wenn das andere Walzenpaar geöffnet gesteuert ist oder nicht von der Blechtafel durchsetzt ist und die Niederhalter demgemäß geöffnet sind oder einer in geeigneter Weise nur einseitig geschlossen ist.

Eine besonders effektive Winkellagerkorrektur einer Blechtafel erfolgt dann, wenn die beiden Walzenpaare jeweils an ihren entgegengesetzten Enden einseitig angedrückt und synchron oder mit differierender Drehzahl oder -richtung angetrieben werden oder die Schlitten leicht gegeneinander bewegt werden.

Die Positionssensoren oder Lagesensoren sind vorteilhaft an den Schlitten ein- und/oder auslaufseitig der Walzen angeordnet. Vorzugsweise sind sie in beiden Förderrichtungen miteinander fluchtend angeordnet, so dass alle Kanten auf ihre Lage vermessen werden und die Winkelkorrektur vermittels der Winkeldifferenz geregelt werden kann.

Die Blechtafeln werden beim Einführen einer neuen Tafel so zueinander positioniert, dass sie Kante an Kante hintereinander anschließen und die Stanzungen ohne einen Stanzleerhub aneinander anschließend ausgeführt werden können.

Die Übergabe einer neuen Blechtafel erfolgt unmittelbar in das erste Walzenpaar, worauf sie ergriffen und weiterbefördert wird. Das leer gestanzte Blech wird vom zweiten Walzenpaar beschleunigt unmittelbar über einen Rutsch- oder Rolltisch einer nachgeordneten Stapelablage zugeführt, so dass keine zusätzliche Fläche verbraucht wird und eine Ausziehvorrichtung entfällt.

Da verschiedene Produkte auf der Stanz-Ziehvorrichtung hergestellt werden, wie Dosendeckel, Flachdosen etc., die in unterschiedlichen Stückzahlen geordert werden, genügt es in vielen Fällen, nur ein Stanzwerkzeug vorzusehen, was erhebliche Werkzeugkosten spart, aber insgesamt einen längeren Blechdurchlauf erfordert. Bei größeren Stückzahlanforderungen ist es zweckmäßig, mehrere Werkzeuge auf der Brücke vorzusehen, so dass demgemäß die Stückleistung der Anlage steigt und die Anzahl der Querpositionierungen in einer Zeile abnimmt.

In einer vorteilhaft ausgestalteten Zuführvorrichtung wird die Blechtafel jeweils von Förderbändern oder dgl. in die Einzugswalzen bei geöffnetem Walzenspalt eingeführt, wobei eine Reihe von feststehenden Kantenanschlägen die Blechtafel ausrichten, indem diese von seitlich verschiebbaren Anschlägen, die an der entgegengesetzten Kante kraftbelastend angreifen, gegen die fixen Anschläge geschoben und angedrückt wird. Die Anschläge sind vorteilhaft mit freilaufenden hohlkehligen Rollen bestückt, so dass der Förderbewegung durch die Förderbänder praktisch kein Widerstand entgegengesetzt wird. Eine so ausgerichtete Blechtafel wird nach ihrem Eintritt in den Walzenspalt von diesen nach dem Schließen ergriffen und ohne Verzug weiterbefördert, so dass eine weitere Ausrichtsteuerung im Allgemeinen entbehrlich ist.

Um einen Quertransport des Bleches auf dem Zuführtisch ohne Hemmung zu ermöglichten, sind die Anschläge, wie Fig. 4, Schnitt A - A schematisch zeigt, versenkbar, indem sie jeweils seitlich abgeschwenkt werden durch einen pneumatischen, elektrischen oder dgl. steuerbaren Antrieb, der schematisch dargestellt ist. Ebenso sind die Vorschubantriebe an den Riemenlagern versenkbar durch Steuerelemente.

Eine vorteilhafte Ausgestaltung zeigen Fig. 1 und 3.
- Fig. 1: zeigt eine Übersichtsperspektivansicht, bei der das Grundgestell und die Stanzbrücke nur rudimentär dargestellt sind;
- Fig. 2: zeigt einen Querschnitt durch die beiden walzentragenden Schlitten;
- Fig. 3: zeigt eine Zuführvorrichtung an dem Ergänzungswalzenpaar in Draufsicht;
- Fig. 4 und 5: zeigen schematisch einen Schnitt A - A zu Fig. 3 in diversen Zuständen.

Fig. 1 zeigt schematisch an zwei Seiten ein Grundgestell 13, 14, auf dem zwei. Querfördervorrichtungen 20, 40 mit ihren Positionierantriebsmotoren 23, 43 und mit Walzenantriebsmotoren 34, 54 montiert sind. Zwischen dem Grundgestell 13, 14 erstreckt sich eine nur rudimentär dargestellte Brücke 10, die ein Press- und Stanzwerkzeug 1 trägt, zu dem koaxial darunter im Gestell eine Matrize 1 A angeordnet ist. Die beiden Querfördervorrichtungen 20, 40 bestehen jeweils aus einer Schlittenführung 21, 41, die sich über mindestens zwei maximale Blechtafelbreiten B erstreckt.

In den Schlittenführungen 21, 41 ist jeweils ein Schlitten 22, 42 querverschieblich gelagert, der mit einem Lineartrieb verbunden ist, der hier beispielsweise ein Spindelantrieb ist, dessen Antriebsmotor 23, 43 eine hier nicht sichtbare Spindel antreibt, die sich längs in der Schlittenführungsanordnung und durch den Schlitten 22, 42 erstreckt, in dem eine Spindelmutter montiert ist.

In den Schlitten 22, 42 sind jeweils übereinander zwei Antriebswalzen montiert, von denen die untere über eine Antriebswelle 33, 53 von dem Walzenantriebsmotor 34, 54 angetrieben ist und die obere als Andruckwalze fungiert. Diese obere Walze ist jeweils in einer Vertikalführung 25, 26; 45, 46 beidendig höhenbeweglich in Lagerblöcken 38, 39; 58, 59 gelagert und dort mittels eines Druckluftzylinders und einer Gegenfeder in eine freigebende und eine klemmende Stellung bewegbar. Auf diese Weise wird eine Blechtafel 11, 12, die sich im Walzenspalt befindet, durch den jeweils angetriebenen Walzenantrieb in der Durchlaufrichtung gefördert, wenn der Zylinder Druckluft zugeführt bekommt, wozu die steuerbaren Druckluftventile 27A, 28A; 47A, 48A dienen. Somit dienen die gesteuert angetriebenen Walzenpaare 31, 32; 51, 52 als Längsrördervorrichtungen 30, 50.

Zum Erkennen der Parallelausrichtung der Kanten K der Blechtafeln 11, 12 in der Fördervorrichtung dienen an den Schlitten 22, 42 angeordnete Positionssensoren S1 - S8. Insbesondere der Einlauf der Vorderkante K1 und der Auslauf der Hinterkante K2 sowie die Parallellage der Kanten K1, K2 sind mit den genau ausgerichteten und nahe an den Walzenlagern angeordneten Sensoren S1 - S8 messtechnisch zu erfassen. Es eignen sich optische, elektromagnetische und mechanische Abtaster.

Die Signale der Sensoren S1 - S8 sind einem Steuerprozessor zugeführt, der ein Betriebsprogramm enthält, durch das die Antriebsmotoren 23, 34; 43, 54, die Pneumatikventile 27A, 28A; 47A, 48A und hier nicht erkennbare elektromagnetische Niederhalter 35, 36, 37; 55, 56, 57 gesteuert werden. Die Pneumatikventile verbinden die Pneumatiksteller der Walzenlager entweder mit einem Pressluftgeber PL oder einer Entlüftungsleitung.

Fig. 2 zeigt im Querschnitt die beiden Längsförderer, wobei das Stanzwerkzeug 1, 1A ausgespart ist. Jeweils unten im Bild ist die Schlittenführung 21, 41 angeordnet, in der der Schlitten 22, 42 in die Bildtiefe verschieblich gelagert ist. Im Schlitten 22, 42 ist jeweils ein Förderwalzenpaar gelagert, unter dem eine Spindelmutter 24A, 44A auf einer Spindel 24, 44 läuft.

Die untere Walze 32, 52 ist auf einer Antriebswelle 33, 53 verschieblich und drehfest gelagert. In oberen Lagerblöcken 38, 39 58, 59 ist die Andruckwalze 31,51 anhebbar und absenkbar gelagert, wozu dessen Lagerböcke 38, 39; 58, 59 in Säulen 25, 26; 45, 46 Vertikalführungen haben, die auf dem Schlitten 22, 42 fixiert sind.

Die Lagerböcke sind jeweils symmetrisch durch Pneumatikzylinder 27, 28; 47, 48 in der Andruckrichtung und durch nicht gezeigte Federn in der Abheberichtung beaufschlagt. Selbstverständlich ist auch eine doppelt wirkende Zweiwege-Pneumatik oder eine Umkehr der Federwirkrichtung und Pneumatikwirkrichtung alternativ vorzusehen.

Jeweils einlaufseitig und auslaufseitig der Walzenpaare sind am Schlitten 22, 42 Niederhalter 36, 35; 55, 56 angeordnet, die jeweils durch einen Elektromagneten 36A, 35A; 55A, 56A gegen die Kraft einer nicht dargestellten Feder in eine Niederhalterstellung gedrückt oder angehoben wird.

Die Einzelsteuerbarkeit der Magneten 35A, 36A; 55A, 56A ermöglicht es, eine Blechtafel 12 beim Stanzen der letzten Lochreihe beidseitig des Werkzeugs festzuhalten und gleichzeitig bei geöffnetem eingangsseitigen Niederhalter 36 und angedrückter zulaufseitiger Walze 31 ein neues Blech 11 in eine Blechtafel an Blechtafel anschließende Position einzuziehen, wie Fig. 1 zeigt.

Analog werden beim Stanzen der ersten Lochreihe die beiden Niederhalter 35, 55 neben dem Stanzwerkzeug geschlossen und der auslaufseitige Niederhalter 56 geöffnet, so dass die leergestanzte gitterartige Blechtafel 12 mit gesteigerter Vorschubgeschwindigkeit ausgeworfen werden kann. Vorzugweise läuft sie über einen Rutschtisch, Rolltisch oder dgl. auf einen Stapel ab. Auch zuführseitig ist ein in Fig. 3 dargestellter Rutschtisch vorgesehen, der die allseitige Verschiebbarkeit der Blechtafel ermöglicht.

Schematisch sind Zusatzniederhalter 37, 57 einlauf- und auslaufseitig dargestellt, die steuerbar sind und einer Beruhigung der Blechtafel nach schnellen Vorschubbewegungen und während des Stanzens dienen.

Fig. 3 zeigt einen Zuführtisch 60 vor einer Längsfördervorrichtung 30 bei in geöffneten Walzen 31, 32 eingeschobener Blechtafel 11, deren Vorderkante K1 nahe am Kantensensor 75 steht, der das Schließen der Einzugswalzen 31, 32 steuert.

Auf dem Zuführtisch 60 sind als Fördemiittel beispielhaft zwei Vorschubbänder 61, 62 versenkbar angeordnet sowie gegen feste Anschläge angestellte Anschlagrollen 70, an denen die im Bild rechte Kante KR der Blechtafel 11 durch die andererseits angeordneten Andruck- und Ausrichtrollen 71 kraftschlüssig angelegt werden, wobei die Vorschubbänder 61, 62 abgesenkt gesteuert sein können.

Nach der Ausrichtung und Förderung mit dem Bandvorschub 61, 62 zur Detektierung durch den Kantensensor 75 tritt der Walzenvorschub in Aktion und der Zuführtisch 60 wird für das Quer- und Längsfördern freigegeben, indem die Ausrichtmittel und die Bandfördermittel abgesenkt werden.

Fig. 4 und 5 zeigen einen Querschnitt A - A des Zuführtisches 60 mit einer aufgelegten Blechtafel 11, wobei Fig. 4 den Zustand des Ausrichtens veranschaulicht, wobei die rechte Kante KR im Bild gegen einen mit einer Rolle besetzten Anschlag 70 geschoben ist, indem je mit einer Kraft auf die entgegengesetzte Kante KL drückende Ausrichtrollen 71 die seitliche Position bestimmen. Die Förderbänder 61, 62 sind durch die Hubvorrichtungen 63, 64 abgesenkt.

Fig. 5 zeigt die Einzugsposition, in der die Förderbänder an ihren Umlenkrollen mit den Hubvorrichtungen 63, 64 abgesenkt sind und die Zentrierrollen 71, 70 seitlich durch Schwenkvorrichtungen 73, 72 abgeschwenkt sind, so dass eine freie Verschiebbarkeit in der Zuführvorrichtung und quer dazu während der einzelnen Förder- und Stanzschritte gegeben ist.

Vorzugsweise sind die Andruck- und Anschlagrollen 70, 71 mit konkaven Profilen versehen, so dass die Blechtafelkanten KL, KR eine genaue Position einnehmen, wenn der Schwenkantrieb 72 der Anschlagrolle 70 die Position am Anschlag 74 eingenommen hat.

Bezugszeichenliste
- 1, 1A: Stanzpresswerkzeuge
- 10: Brücke
- 11: Blechtafel (einlaufend)
- 12: Blechtafel (ablaufend)
- 13, 14: Grundgestell
- 20: Querfördervorrichtung zuführseitig
- 21: Schlittenführung
- 22: Schlitten
- 23: Positionierantriebsmotor
- 24: Spindelantrieb
- 24A: Spindelmutter
- 25, 26: Vertikal führungen
- 27, 28: Pneumatiksteller
- 27A, 28A: Steuerventile
- 30: 1. Längsfördervorrichtung zuführend
- 31, 32: Antriebswalzenpaar
- 33: Antriebswelle der Walze
- 34: Positioniermotor für Walzenantrieb
- 35, 36: Niederhalter am Schlitten
- 35A, 36A: Elektromagnet/Feder
- 37: Zusatzniederhalter
- 38, 39: Lagerbock
- 40: 2 Querfördervorrichtung abführseitig
- 41: Schlittenführung
- 42: Schlitten
- 43: Positionierantriebsmotor
- 44: Spindelantrieb
- 44A: Spindelmutter
- 45, 46: Vertikalführungen
- 47, 48: Pneumatiksteller
- 47A, 48A: Steuerventile
- 50: 2. Längsfördervorrichtung abführseitig
- 51, 52: Antriebswalzenpaar
- 53: Antriebswelle
- 54: Positioniermotor für Walzenantrieb
- 55, 56: Niederhalter am Schlitten
- 55A, 56A: Elektromagnet/Feder
- 57: Zusatzniederhalter
- 58, 59: Lagerbock
- 60: Zuführtisch
- 61: 1. Vorschubband
- 62: 2. Vorschubband
- 63: 1. Bandhubvorrichtung
- 64: 2. Bandhubvorrichtung
- 70: Anschlagrollen
- 71: Andruck- und Ausrichtrollen
- 72: Schwenkvorrichtung für Anschlagrollen
- 73: Schwenkvorrichtung für Andruckrollen
- 74: Anschlag
- 75: Kantensensor
- B: Blechtafelbreite
- K, K1, K2: Blechtafelkanten
- KR: rechte Kante
- KL: linke Kante
- P: Steuerprozessor
- PL: Pressluft
- S1-S8: Lagesensoren

## Patentansprüche

1. Vorrichtung zum Stanzpressen von Dosendeckeln oder dgl., mit einer auf einem Gestell getragenen, kontinuierlich repetierend vertikal betätigten Stanzpresswerkzeuge (1) tragenden Brücke (10) mit einer unter diesen Blechtafeln (11, 12) jeweils bei geöffneten Werkzeugen (1) schrittweise hindurchtransportierenden Längsfördervorrichtung (30) und mit einer die sich jeweils längs bewegende oder bewegte Blechtafel (11, 12) beschränkt seitlich versetzende Querfördervorrichtung (20, 40),
**dadurch gekennzeichnet, dass** jeweils zu- und abführseitig etwa symmetrisch der Werkzeuge (1) nahe vor und hinter diesen stationär jeweils eine getrennt steuerbare Querfördervorrichtung (20, 40) angeordnet sind, die jeweils ein Antriebswalzenpaar (31, 32; 51, 52) als die Längsfördervorrichtung (30, 50) trägt, das die Blechtafel (11, 12) klemmend gesteuert fördert oder gelöst gesteuert freigibt.

2. Vorrichtung nach Anspruch 1, **dadurch gekennzeichnet, dass** die Querfördervorrichtungen (20, 40) jeweils aus einer stationären Schlittenführung (21,41) mit einem die Antriebswalzen (31, 32; 51, 52) tragenden Schlitten (22, 42) besteht, der sich über eine maximale Blechtafelbreite (B) erstreckt; und von einem Linearantrieb (23, 43) gesteuert über mindestens zwei maximale Blechtafelbreiten (B) in der Schlittenführung (21, 41) verfahrbar ist.

3. Vorrichtung nach Anspruch 2, **dadurch gekennzeichnet, dass** der Linearantrieb mittels eines Positionierantriebsmotors (23, 43) den Schlitten (22, 42) mittels eines Spindelantriebs (24, 44) antreibt.

4. Vorrichtung nach Anspruch 2, **dadurch gekennzeichnet, dass** jeweils mindestens eine der Förderwalzen (32, 52) jedes Walzenpaares (31, 32, 51, 52) von einer drehfesten Antriebswelle (33, 53) verschieblich durchsetzt ist, die gestellseitig endet und dort von einem Positioniermotor (34, 54) angetrieben ist.

5. Vorrichtung nach Anspruch 4, **dadurch gekennzeichnet, dass** jeweils eine der Förderwalzen (31, 51) jedes Walzenpaares (31, 32, 51, 52) endseitig in Lagerböcken (38, 39; 58, 59) auf dem Schlitten (22, 42) in Vertikalführungen (25, 26; 45, 46) verschieblich gehalten ist und jeweils mittels eines Pneumatikstellers (27, 38; 47, 48) höhenmäßig zu verstellen ist.

6. Vorrichtung nach Anspruch 1, **dadurch gekennzeichnet, dass** zu- und/oder abführseitig eines jeden Walzenpaares (31, 32; 51, 52) jeweils eine elektromagnetisch zu betätigende Niederhalterleiste (35, 36; 55, 56) auf dem Schlitten (22, 42) angeordnet ist.

7. Vorrichtung nach Anspruch 6, **dadurch gekennzeichnet, dass** jeweils eine der zu und abführseitigen Niederhalterleisten (36, 55) den Werkzeugen (1) eng benachbart angeordnet ist oder dort weitere Niederhalterleisten (37, 57) schlitten- oder gestellseitig angeordnet sind.

8. Vorrichtung nach Anspruch 1, **dadurch gekennzeichnet, dass** an den Schlitten (22, 42) und/oder der Schlittenführung (21, 41) Positionssensoren (S1 - S8) der Blechtafelkanten (K, K1, K2) angeordnet sind, deren Signale über einen Steuerprozessor (P) die Walzenpositioniermotoren (34, 54 so steuern, dass die Blechtafelkanten (K1, K2) parallel zu den Förderrichtungen gefördert werden und aufeinander folgende Blechtafeln (B) bündig aneinander anschließen.

9. Vorrichtung nach Anspruch 1, **dadurch gekennzeichnet, dass** vor der zuführseitigen Längsfördervorrichtung (30) ein Zuführtisch (60) angeordnet ist, der versenkbare Vorschubmittel (61, 62) und versenkbare Ausrichtmittel (70, 71) trägt, die in einem aktivierten Zustand jeweils in einer Zuführrichtung ausgerichtet die Seitenkanten (KL, KR) der zuzuführenden Blechtafel (11) kraftschlüssig kontaktieren.

10. Vorrichtung nach Anspruch 9, **dadurch gekennzeichnet, dass** die Vorschubmittel (61, 62) parallele Vorschubbänder sind, die jeweils durch eine Bandhubvorrichtung (63, 64) über die Tischfläche des Zuführtisches (60) anhebbar oder absenkbar sind.

11. Vorrichtung nach Anspruch 9, **dadurch gekennzeichnet, dass** die Ausrichtmittel (70, 71) zwei Reihen von mit konkav profilierten Rollen besetzte Anschläge und Ausrichtachsen sind, die jeweils mit Schwenkvorrichtungen um eine in der Zuführrichtung orientierte unter der Tischfläche liegende Schwenkachse verschwenkbar und so in eine vertikale Ausrichtstellung und eine unter die Tischfläche abgesenkte Stellung verbringbar sind.

12. Verfahren zur Steuerung der Vorrichtung nach einem der Ansprüche 1 - 11, bei der auf der Brücke (10) ein Werkzeug (1) oder mehrere der Werkzeuge (1) nebeneinander angeordnet ist/sind, wobei eine Blechtafel (11) in einer Stanzzeile jeweils solange schrittweise quergefördert wird, bis alle Stanzpositionen darin ausgestanzt sind, und dann in einem Längsförderschritt nur mit der Längsfördervorrichtung vorwärts oder kombiniert mit der Querförderrichtung schräg gerichtet in eine benachbarte Stanzzeile transportiert wird,
**dadurch gekennzeichnet, dass** die Niederhalterleisten (35, 36; 55, 56) eines Schlittens (22, 42) nur dann gelöst gesteuert sind, wenn mindestens eines der Antriebspaare (31, 32; 51, 52) angetrieben ist.

13. Verfahren nach Anspruch 12, **dadurch gekennzeichnet, dass** die Pneumatiksteller (27, 28; 47, 48) eines der Walzenpaare (31, 32; 51, 52) nur dann gelöst gesteuert sind, wenn eine dazu parallele Kante (K1) einer Blechtafel (11) in das Walzenpaar (31, 32; 51, 52) einläuft oder das andere Walzenpaar geschlossen gesteuert ist.

14. Verfahren nach Anspruch 13, **dadurch gekennzeichnet, dass** jeweils der Pneumatiksteller (27, 28) des zulaufseitigen Walzenpaares (31, 32) gelöst gesteuert wird, der auf einer voreilenden Seite der Blechtafel (11) liegt, bis eine vorgegebene Lage der Kante (K1) in der Förderrichtung erreicht ist.

15. Verfahren nach einem der Ansprüche 12 bis 14, **dadurch gekennzeichnet, dass** dann, wenn sich eine Blechtafel (11) in beiden Walzenpaaren (31, 32; 51, 52) befindet, diese und/oder die Querfördervorrichtungen (20, 40) synchron angesteuert werden.

16. Verfahren nach Anspruch 13, **dadurch gekennzeichnet, dass** dann, wenn aus einer Blechtafel (12) eine letzte Stanzzeite ausgestanzt wird, nur der werkzeugseitige Niederhalter (35) des zulaufseitigen Förderwalzenpaares (31, 32) offen gehalten wird und dieses die nachfolgende Blechtafel (11) mit der vorderen Kante (K1) an die Kante (K2) der zu bearbeiteten Blechtafel (12) heranfördert und ausrichtet.

17. Verfahren nach Anspruch 12, **dadurch gekennzeichnet, dass** dann, wenn aus einer Blechtafel (11) die letzte Stanzung ausgeführt wird, nur der werkzeugseitige Niederhalter (55) des ablaufseitigen Förderwalzenpaares (51, 52) offen gehalten wird und das geschlossene ablaufseitige Förderwalzenpaar (51, 52) die leer gestanzte Blechtafel (12) mit hoher Geschwindigkeit ausfördert.

## Claims

1. Apparatus for stamping can lids or the like, having a bridge (10) supported on a frame and carrying stamping tools (1) actuated vertically in a continuously repeating manner, having a longitudinal conveying device (30) gradually transporting metal sheets (11, 12) under said tools (1) in each case with the latter opened, and having a transverse conveying device (20, 40) laterally displacing to a limited extent the metal sheet (11, 12) moving or moved longitudinally in each case,
**characterized in that** a separately controllable transverse conveying device (20, 40) is arranged in a stationary position in each case on the feed and discharge side approximately symmetrically to the tools (1) close in front of and behind the latter, said transverse conveying device (20, 40) in each case carrying a driving roller pair (31, 32; 51, 52) as the longitudinal conveying device (30, 50), which delivers the metal sheet (11, 12) in a controlled clamping manner or releases it in a controlled manner.

2. Apparatus according to claim 1, **characterized in that** the transverse conveying devices (20, 40) respectively consist of a stationary carriage rail (21, 41) with a carriage (22, 42) bearing the driving rollers (31, 32; 51, 52), which extends across one maximum metal sheet width (B), and which, controlled by a linear drive (23, 43), can be moved across at least two maximum metal sheet widths (B) in the carriage rail (21, 41).

3. Apparatus according to claim 2, **characterized in that** the linear drive activates the carriage (22, 42) by means of a positioning drive motor (23, 43) via a spindle drive (24, 44).

4. Apparatus according to claim 2, **characterized in that** at least one of the driving rollers (32, 52) of each roller pair (31, 32; 51, 52) respectively, is crossed by and mobile on a torque proof driving shaft (33, 53), which ends at the frame and is actuated there by a positioning motor (34, 54).

5. Apparatus according to claim 4, **characterized in that** one of the driving rollers (31, 51) of each roller pair (31, 32; 51, 52) respectively, is supported movably at both ends in pedestals (38, 39; 58, 59) on the carriage (22, 42) in vertical rails (25, 26; 45, 46) and adjustable vertically by means of a pneumatic actuator (27, 28; 47, 48).

6. Apparatus according to claim 1, **characterized in that** an electromagnetically operated holding-down clamp (35, 36; 55, 56) is arranged respectively at the feed end and/or the discharge end of each roller pair (31, 32; 51, 52) on the carriage (22, 42).

7. Apparatus according to claim 6, **characterized in that** one of the holding-down clamps (36, 55) at the feed and discharge end respectively, is arranged next to the tools (1), or that additional holding-down clamps (37, 57) are arranged there, towards the side of the carriage or the side of the frame.

8. Apparatus according to claim 1, **characterized in that** position sensors (S1 - S8) of the sheet metal edges (K, K1, K2) are arranged at the carriages (22, 42) and / or the carriage rail (21, 41), the signals of said sensors controlling the positioning motors for the roller drives (34, 54) via a control processor (P) in such a way that the metal sheet edges (K1, K2) are conveyed parallel to the conveying directions, and that consecutive metal sheets (B) are flush.

9. Apparatus according to claim 1, **characterized in that** a feed table (60) is arranged in front of the feed-sided longitudinal conveying device (30) said table carrying immersible feed devices (61, 62) and immersible aligning devices (70, 71), which in an activated state are adjusted in one feeding direction respectively, and are in force-fit contact with the side edges (KL, KR) of the fed-in metal sheet (11).

10. Apparatus according to claim 9, **characterized in that** the feed devices (61, 62) are parallel conveyor belts, which can each be lifted and retracted with respect to the surface of the feed table (60) by a conveyor lifting gear (63, 64).

11. Apparatus according to claim 9, **characterized in that** the aligning devices (70, 71) consist of two rows of stops and aligning axes, staffed with concave profiled rollers, each row pivoting around an axis of rotation orientated in the feed direction and situated below the surface of the table, and in such a way being disposable in a vertical alignment position and in a lowered position below the surface of the table.

12. Method for the control of the apparatus according to one of the claims 1 - 11, on the bridge (10) of said apparatus one tool (1) or several of the tools (1) being arranged side by side, with a metal sheet (11) being fed transversally in each stamping row step by step until all stamping positions have been stamped out, and then transported in a neighbouring stamping row, forward in a longitudinal feed step only with the longitudinal conveying device, or vectored diagonally in combination with the transverse conveying device,
**characterized in that** the holding-down clamps (35, 36; 55, 56) of one carriage (22, 42) are only released in a controlled manner if at least one of the driving roller pairs (31, 32; 51, 52) is activated.

13. Method according to claim 12, **characterized in that** the pneumatic actuators (27, 28; 47, 48) of one of the driving roller pairs (31, 32; 51, 52) are only released in a controlled manner when an edge (K1) of a metal sheet (11), parallel to the roller pair, is fed in the roller pair (31, 32; 51, 52), or if the other roller pair is closed in a controlled manner.

14. Method according to claim 13, **characterized in that** the pneumatic actuator (27, 28) of the feed-sided roller pair (31, 32) which is positioned at the advanced side of the metal sheet (11) is released in a controlled manner, until a given position of the edge (K1) in the conveying direction is reached.

15. Method according to one of the claims 12 - 14, **characterized in that** both roller pairs (31, 32; 51, 52) and / or the transverse conveying devices (20, 40) are activated synchronously, if a metal sheet (11) is located in both roller pairs.

16. Method according to claim 13, **characterized in that**, when a last stamping row is stamped out from a metal sheet (12), only the tool-sided holding-down clamp (35) of the feed-sided driving roller pair (31, 32) is kept open and said roller pair advances the subsequent metal sheet (11) with its front edge (K1) against the edge (K2) of the processed metal sheet (12) and aligns it.

17. Method according to claim 12, **characterized in that**, when the last stamping on a metal sheet (11) takes place, only the tool-sided holding-down clamp (35) of the discharge-sided driving roller pair (51, 52) is kept open, and the closed discharge-sided driving roller pair (51, 52) discharges the empty stamped metal sheet at a high speed.

## Revendications

1. Appareillage pour l'estampage des couvercles de boîtes ou articles similaires, avec un pont (10) supporté sur un support et portant des outils d'estampage (1) actionnés verticalement de manière continue et répétée, ayant un dispositif de transmission longitudinale (30) qui avance des feuilles de tôle (11, 12) de manière intermittente sous desdits outils (1), chaque fois ouverts, et ayant un dispositif de transmission transversale (20, 40) déplaçant latéralement la feuille de tôle de manière restreinte (11, 12), se déplaçant ou étant déplacée longitudinalement respectivement,
**caractérisé en ce que** sur le côté d'alimentation et sur le coté d'évacuation
respectivement un dispositif de transmission transversale (20, 40), séparément contrôlable, est arrangé dans une position fixe, plus ou moins symétriquement devant et derrière les outils (1), chacun desdits dispositifs portant une paire de rouleaux moteurs (31, 32; 51, 52) comme dispositif de transmission longitudinale (30, 50), qui fait avancer la feuille de tôle (11, 12) en la serrant de manière contrôlée, ou la débloquant de manière contrôlée.

2. Appareillage selon la revendication 1, **caractérisé en ce que** les dispositifs de transmission transversale (20, 40) sont composés d'une glissière du chariot (21, 41) stationnaire respectivement, avec un chariot (22, 42) portant les rouleaux moteurs (31, 32; 51, 52) qui s'étend sur une largeur maximale de feuille de tôle (B), et qui, contrôlé par un moteur d'entraînement linéaire (23, 43), est déplaçable dans au moins deux largeurs maximales de feuille de tôle (B) dans la glissière du chariot (21, 41).

3. Appareillage selon la revendication 2, **caractérisé en ce que** l'entraînement linéaire actionne le chariot (22, 42) au moyen d'un moteur de positionnement (23, 43) à l'aide d'une commande à broche (24, 44).

4. Appareillage selon la revendication 2, **caractérisé en ce qu'**au moins un des rouleaux moteurs (32, 52) de chaque paire de rouleaux (31, 32; 51, 52) est traversé par un arbre moteur (33, 53) coulissant, résistant à la torsion, qui se termine du côté du support où il est actionné par un moteur de positionnement (34, 54).

5. Appareillage selon la revendication 4, **caractérisé en ce que** chaque fois qu'un des rouleaux moteurs (31, 51) de chaque paire de rouleaux (31, 32; 51, 52) est tenu de façon déplaçable à l'extrémité dans des sabots d'appui (38, 39; 58, 59) sur le chariot (22, 42) dans des glissières verticales (25, 26; 45, 46) et peut être ajusté verticalement au moyen d'un dispositif de réglage pneumatique (27, 28; 47, 48).

6. Appareillage selon la revendication 1, **caractérisé en ce qu'**un listeau de serre flans (35, 36; 55, 56) est arrangé sur le côté d'alimentation et/ou d'évacuation de chaque paire de rouleaux (31, 32, 51, 52) sur le chariot (22, 42), ledit listeau étant actionnable électromagnétiquement.

7. Appareillage selon la revendication 6, **caractérisé en ce que** respectivement un des listeaux de serre flans (36, 55), sur le côté d'alimentation et d'évacuation, est arrangé très près des outils (1), ou **en ce que** des serre flans supplémentaires (37, 57) sont disposés en cet endroit, sur le côté du chariot ou sur le côté du support.

8. Appareillage selon la revendication 1, **caractérisé en ce que** des capteurs de position (S1 - S8) des rebords de feuille de tôle (K, K1, K2) sont disposés sur les chariots (22, 42) et/ou sur les glissières du chariot (21, 41), les signaux desdits capteurs contrôlant les moteurs de positionnement des rouleaux (34, 54) par un processeur de commande (P), de telle sorte que les rebords de feuille de tôle (K1, K2) sont avancés parallèlement aux directions d'alimentation, et que des feuilles de tôle (B) consécutives s'affleurent.

9. Appareillage selon la revendication 1, **caractérisé en ce qu'**une table d'alimentation (60) est arrangée en face du dispositif de transmission longitudinale du côté d'alimentation (30), ladite table portant des moyens d'alimentation enfonçants (61, 62) ainsi que des moyens d'alignement enfonçants (70, 71), qui, lorsqu'ils sont activés sont ajustés dans chaque cas dans une direction d'alimentation, et entraînent par adhérence les rebords latéraux (KL, KR) de la feuille de tôle (11) qui doit être insérée.

10. Appareillage selon la revendication 9, **caractérisé en ce que** les moyens d'alimentation (61, 62) sont des courroies d'alimentation parallèles, dont chacune peut être soulevée au dessus de la surface de la table et abaissée (60) au moyen d'un mécanisme élévateur de courroie (63 , 64).

11. Appareillage selon la revendication 9, **caractérisé en ce que** les moyens d'alignement (70, 71) se composent de deux rangées de butées et d'axes d'alignement, doté des rouleaux concavement profilés, dont chacun pivote, au moyen d'un dispositif de pivotement, sur un axe de rotation orienté dans la direction d'alimentation et situé sous la surface de la table, et de cette manière peut être transféré dans une position d'alignement verticale et dans une position abaissée sous la surface de table.

12. Méthode pour la commande de l'appareillage selon une des revendications 1 - 11, un outil (1) ou plusieurs des outils (1) étant arrangé/s côte à côte sur le pont (10) et une feuille de tôle (11) étant avancée transversalement dans une ligne d'estampage, étape par étape, respectivement jusqu'à ce que toutes les positions d'estampage y ont été poinçonnées, puis étant transportée dans une ligne d'estampage avoisinante, dans un pas d' alimentation longitudinal uniquement au moyen du dispositif de transmission longitudinale, ou diagonalement, en combinaison avec le dispositif de transmission transversale,
**caractérisée en ce que** les listeaux des serre-flans (35, 36; 55, 56) d'un chariot (22, 42) ne sont débloqués de manière contrôlée, que si au moins une des paires de rouleaux moteurs (31, 32; 51, 52) est activée.

13. Méthode selon la revendication 12, **caractérisée en ce que** les dispositifs de réglage pneumatique (27, 28; 47, 48) d'une des paires de rouleaux moteurs (31, 32, 51, 52) ne sont débloqués de manière contrôlée, que si un rebord (K1) d'une feuille de tôle (11), parallèle à ladite paire de rouleaux, entre dans la paire de rouleaux (31, 32; 51, 52), ou si l'autre paire de rouleaux est fermée de manière contrôlée.

14. Méthode selon la revendication 13, **caractérisée en ce que** le dispositif de réglage pneumatique (27, 28) de la paire de rouleaux du côté d'alimentation (31, 32) qui est situé sur un côté avancé de la feuille de tôle (11) est débloqué de manière contrôlée, jusqu'à une position prédéterminée du rebord (K1) dans la direction d'alimentation soit atteinte.

15. Méthode selon une des revendications 12 - 14, **caractérisée en ce que** les deux paires de rouleaux (31, 32; 51, 52) et / ou les dispositifs de transmission transversale (20, 40) sont activés synchroniquement, si une feuille de tôle (11) est située dans lesdites paires de rouleaux.

16. Méthode selon la revendication 13, **caractérisée en ce que** seulement le serre flan du côté de l'outil (35) de la paire de rouleaux moteurs du côté d'alimentation (31, 32) est tenu dans la position ouverte et ladite paire de rouleaux fait avancer la feuille de tôle (11) suivante avec son rebord avant (K1) contre le rebord (K2) de la feuille de tôle traitée (12) et l'aligne au moment où la dernière ligne d'estampage d'une feuille de tôle (12) est poinçonnée,

17. Méthode selon la revendication 12, **caractérisée en ce que** au moment où le dernier estampage d'une feuille de tôle (11) est effectué, uniquement le serre flan du côté de l'outil (55) de la paire de rouleaux du côté d'évacuation (51, 52) est tenu dans la position ouverte, et la paire de rouleaux du côté d'évacuation (51, 52) est en position fermée et éjecte la feuille de tôle poinçonnée creuse (12) à grande vitesse.
